# EUROPÄISCHE PATENTSCHRIFT

(11) **EP 3 489 911 B1**
(45) Veröffentlichungstag und Bekanntmachung des Hinweises auf die Patenterteilung: **13.07.2022**
(21) Anmeldenummer: 17405029.4
(22) Anmeldetag: 22.11.2017
(51) Int. Cl.: G07B 17/00, B65H 3/06, B65H 3/34, B65H 3/52, B65H 7/04

(54) **EINRICHTUNG ZUM FRANKIEREN VON EINZELN ODER VON EINEM ANGELEGTEN STAPEL TRANSPORTIERTEN, FLACHEN VERSANDSTÜCKEN AUF EINER VERARBEITUNGSSTRECKE**
DEVICE FOR FRANKING FLAT MAIL ITEMS TRANSPORTED INDIVIDUALLY OR FROM A STACK ON A PROCESSING LINE
DISPOSITIF D'AFFRANCHISSEMENT DES COLIS PLATS TRANSPORTÉS INDIVIDUELLEMENT OU SUR UN EMPILEMENT SUR UN TRONÇON DE TRAITEMENT

(43) Veröffentlichungstag der Anmeldung: 29.05.2019
(73) Patentinhaber: Frama AG, 3438 Lauperswil (CH)
(72) Erfinder: Haug, Thomas Peter, CH-3006 Bern (CH)
(74) Vertreter: Fenner, Seraina

(56) Entgegenhaltungen:
- EP-A1- 1 832 536
- EP-A2- 2 740 693
- DE-U1-202016 106 124

## Beschreibung

Die Erfindung betrifft eine Einrichtung zum Frankieren von einzeln oder an der Unterseite eines angelegten Stapels entnommenen, flachen, in Transportrichtung F an einer Seitenkante geführten Versandstücken, wie Briefumschläge, Versandtaschen, Karten, Druckprodukte, Hüllen, Etiketten oder dgl., bestehend aus einer von einem Anleger für einzeln angelegte oder übereinander gestapelten Versandstücke und einer Vereinzelungsvorrichtung gebildeten Vereinzelungsstation sowie einer in Transportrichtung der Versandstücke förderwirksam anschliessenden, zum Frankieren/ Bedrucken der vereinzelten Versandstücke nachgeschalteten Verarbeitungsstrecke einer Frankiermaschine, wobei die Verarbeitungsstrecke im Transportbereich zwischen Anleger und der diesem zugeordneten Vereinzelungsvorrichtung dfurch mehrere, eine horizontale Transportebene zur Aufnahme eines resp. des jeweils untersten Versandstücks eines Stapels bildende, angetriebene Transportrollen besteht.

Bei Hüllen handelt es sich um verschliessbare Versandhüllen aus (Halb)Karton für flache, insbesondere vergleichsweise dünne Produkte, wie beispielsweise ein Druckprodukt, eine CD oder formatähnliche Produkte.

Eine Einrichtung der oben beschriebenen Art ist durch die EP 1 832 536 A1 bekannt. Diese Frankiermaschine zur Verarbeitung von Versandstücken, wie einleitend erwähnt, weist eine aus übereinander gelagerten Förderrollen gebildete Fördervorrichtung auf, mit der Versandstücke aus einem in Förderrichtung dahinter angeordneten Anlegermagazin, an der Unterseite eines Stapels ausgezogen werden. Hierzu ist der Anleger mit einer vorderen Wand zur Positionierung der Versandstücke ausgebildet, deren Unterkante mit der Förderebene eine Entnahmelücke bildet, durch die die Versandstücke einzeln transportiert werden. Zu diesem Zweck ist einer in Förderrichtung F nach der Entnahmelücke angeordneten Förderrolle der Förderebene eine mit ersterer zusammenwirkende, darüber angeordnete Führungsrolle zugeordnet, die bezüglich Drehachse der Förderrolle stromabwärts der Versandstücke leicht vorgelagert ist. Diese Führungsrolle ist mit einer gegen die gleichsinnig zur Förderrichtung beaufschlagend wirkende Kraft drehbar gelagert und hält an der Entnahmelücke anstehende überzählige Versandstücke zurück.

Die vorveröffentlichte EP 2 740 693 A2 betrifft eine Einrichtung zum Frankieren von einzelnen oder an der Unterseite eines angelegten Stapels entnommenen, flachen, in Transportrichtung einer Frankiermaschine zugeführten Versandstücken.

Die Gebrauchsmusterschrift DE 20 2016 106 124 U1 vermittelt eine Vereinzelungsstation zur Zuführung von flachem Gut zu einer nachfolgenden Gutverarbeitungsstation mit mindestens einer Transportwalze in einem Vereinzelungsbereich und mit Vereinzelungsmitteln.

Es ist von Bedeutung, dass die in dem Anleger gestapelt vorkommenden Versandstücke, aber auch einzelne, positionsgenau transportiert werden, damit keine Mehrfachabzüge entstehen, insbesondere wenn die Versandstücke sich durch unterschiedliche Ausmasse und Umschlagsmaterialien unterscheiden, um einen zuverlässigen und unterbruchfreien Transport zu gewährleisten.

Es hat sich die Aufgabe an die vorliegende Erfindung gestellt, bei einer Einrichtung für eine Frankiermaschine einen kontinuierlichen resp. taktgebundene Verarbeitungsweise bzw. Transport, vornehmlich unterschiedlich dicker Versandstücke aus dem Anleger an die Vereinzelungsvorrichtung -ohne ein Verstellen/Nachstellen der Einrichtung an die sich ändernde Dicke oder das Umschlagsmaterial der zu verarbeitenden Versandstücke- zu schaffen, sodass eine unterbruchfreie Verarbeitung, eine benutzerfreundliche Bedienung sowie eine hohe Verarbeitungsleistung und -qualität, insbesondere für das anschliessende Frankieren der Versandstücke entstehen kann.

Erfindungsgemäss wurde die Aufgabe dadurch gelöst, dass die in Transportrichtung betrachtet hinteren Ende der angelegten Versandstücke am Umfang einer Abstützrolle, hinter deren senkrecht durch die Achse verlaufenden Ebene über der Transportebene angehoben abgestützt sind, so dass eine gewisse Vortrennung bzw. Vorvereinzelung des jeweils untersten Versandstücks bewirkt wird.

Die einen neuen Weg gehende Erfindung erweist sich insbesondere bei der Verarbeitung eines Stapels dicken- und formatunterschiedlicher Versandstücke aus einem Anleger als erfolgreich.

Hierzu kann die Abstützrolle um eine quer zur Transportrichtung F der Versandstücke betrachtet, höher als die Transportebene angeordnete Achse, frei drehbar oder förderwirksam angetrieben im Gestell gelagert sein.

Die Abstützrolle kann in Transportrichtung F betrachtet versetzbar/verschiebbar und feststellbar im Gestell angeordnet sein, um Formatabweichungen der Versandstücke ausgleichen zu können.

Überdies wird dadurch erreicht, dass zwischen dem zweituntersten Versandstück im Stapel und einem anstreichenden Anstellorgan der Vereinzelungsvorrichtung eine grössere Reibung vorliegt als zwischen dem untersten und zweiuntersten Versandstück.

Vorbereitend für einen störungsfreien Abzug der Versandstücke aus einem Stapel bzw. dem Anleger ist es, wenn das in Transportrichtung vordere Ende des Anlegers durch eine nach hinten geneigte Führungs-/Anlegerwand ausgebildet ist, deren vorgelagertes unteres Ende mit der Transportebene eine sich wenigstens annähernd über die Breite der Transportebene erstreckende Durchtritts- resp. Austrittsöffnung zur Entnahme der Versandstücke aus dem Anleger bildet und durch die in Transportrichtung abgekröpfte Unterkante eine schonende Führung entsteht.

Vorzugsweise ist die als Anschlag dienende Führungs-/Anlegerwand zur Änderung der Durchtrittshöhe bzw. zur Anpassung an die Dicke der Versandstücke verstellbar bzw. höhenverstellbar ausgebildet.

Die Inbetriebsetzung der Einrichtung bzw. der Transportrollen und der Vereinzelungsvorrichtung kann durch einen von der Vereinzelungsvorrichtung erfassten, in der Transportebene auf einem Betätigungselement aufliegenden untersten Versandstück erfolgen und über eine Lichtschranke ausgelöst werden.

Nachfolgend wird die Erfindung unter Bezugnahme auf den zitierten resp. den zitierenden Stand der Technik und die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: einen Längsschnitt durch eine Vereinzelungsstation entlang der Verarbeitungsstrecke der Einrichtung zum Frankieren von flachen Versandstücken und
- Fig. 2: eine Draufsicht auf die in Fig. 1 dargestellte Einrichtung.

Fig. 1 veranschaulicht eine Einrichtung 1 zur Verarbeitung von einzeln angelegten oder an der Unterseite 3 eines angelegten Stapels 2 (wie dargestellt) aus einem Anleger 5 zu Frankierzwecken entnommenen flachen Versandstücken 4, wie beispielsweise Briefumschläge, Versandtaschen, Karten, Druckprodukte resp. Zeitschriften und Kataloge, Hüllen für eingelegte/eingesteckte Produkte oder dgl. Hierzu besteht die Einrichtung 1 aus einer aus Anleger 5 und Vereinzelungsvorrichtung 6 gebildeten Vereinzelungsstation 7, in der die vorkommenden Versandstücke 4 einzeln verarbeitet und auf einer die Vereinzelungsstation 7 und eine Frankierstation förderwirksam verbindenden Verarbeitungsstrecke 8 weitertransportiert werden. Die Verarbeitungsstrecke 8 weist im Transportbereich 9 zwischen Anleger 5 und der diesem zugeordneten Vereinzelungsvorrichtung 6 wenigstens zwei, eine horizontale Transportebene 10 für die vereinzelten Versandstücke 4 bildende Transportrollen 11, 12 auf, die in Transportrichtung F quer und in Abständen nebeneinander liegend, den vorzugsweise gleichen Durchmesser resp. gleiche Umfangsgeschwindigkeit aufweisen sowie gleichsinnig angetrieben sind. Die Transportrollen 11, 12 sind an ihren Enden in einem Gehäuse oder Gestell 13 der Einrichtung 1 resp. einer Frankiermaschine motorisch angetrieben gelagert.

An die Einrichtung 1 schliesst ein in Transportrichtung F nachgeschaltetes Frankieraggregat (nicht dargestellt) zum Bedrucken, Frankieren oder Bebildern der Versandstücke 4 an, das mit der vorliegenden Einrichtung 1 durch die angetriebene Transportebene 10 bzw. die Transportrollen 11, 12 taktgleich und förderwirksam verbunden ist.

Fig. 1 zeigt die Einrichtung 1 mit eingelegten, im Anleger 5 einen Stapel 2 bildenden Versandstücken 4, die durch unterschiedliche Dickenmasse und Formatgrössen auffallen. Selbstverständlich lassen sich mit der dargestellten Einrichtung 1 auch formatgleiche Versandstücke 4 verarbeiten resp. vereinzeln. Die in Anleger 5 in einem Stapel 2 angelegten Versandstücke 4 werden an der Transportrolle 12 unter Einwirkung eines Anstellorgans 15 der Vereinzelungsvorrichtung 6 erfasst und die auf dem untersten Versandstück 4 aufliegenden/darüber aufliegenden Versandstücke 4 zurückgehalten bzw. Mehrfachabzüge aus dem Anleger 5 werden verhindert. Sobald das unterste Versandstück 4 des Stapels 2 von der Transportrolle 12 und dem Anstellorgan 15 erfasst ist, wird es von den Transportrollen 11, 12 in der Transportebene 10 in Transportrichtung F weitertransportiert und zwischen das an der Transportebene 10 nachgeschaltete Förderrollenpaar 16 geführt, von dem zumindest eine Förderrolle 17 angetrieben ist, wogegen eine obere, vorzugsweise federnd abgestützte Förderrolle 18 über eine Reibungsverbindung mit der den Transportrollen 11, 12 entsprechenden Förderrolle 17, einen Förderspalt bildend, angetrieben sein kann.

Damit die Versandstücke 4 die Vereinzelungsvorrichtung 6 mit der in Transportrichtung F vorderen Kante 19 jeweils lagegenau resp. gleichmässig ausgerichtet erreichen, weist der Anleger 5 eine vordere, vorzugsweise entgegen der Fortbewegung F geneigte Führungs-/Anlegerwand 20 auf, deren unteres Ende mit der Transportebene 10 eine Durchtritts-/Entnahmeöffnung 21 für die zu vereinzelnden Versandstücke 4 bildet. Die Führungs-/Anlegerwand 20 ist vorzugsweise nach hinten geneigt und erstreckt sich wenigstens teilweise über die Breite der Transportebene 10; sie kann zur Änderung der Höhe der Durchtrittsöffnung verstellt/eingestellt werden.

Zur Verstellung der Durchtrittsöffnung 21 resp. der Führungs-/Anlegerwand 20 sind seitliche Führungen (nicht ersichtlich) vorgesehen, an denen die Führungswand 20 in der Höhe verschiebbar ist. Das untere Ende der Führungswand 20 ist in Transportrichtung F abgekröpft ausgebildet, um dadurch einen störungsfreien Durchgang der Versandstücke 4 an der Durchtrittsöffnung 21 gewährleisten zu können.

Zur optimalen Abstützung oder Auflage der Versandstücke 4 in der Transportebene 10 ist der ersten Transportrolle 11 eine die Transportebene 10 unterhalb der im Anleger 5 gestapelten Versandstücke 4 verlängernde, frei drehbare Stützrolle 22 im Gehäuse/Gestell 13 der Einrichtung 1 gelagert.

Weiterhin ist gemäss Fig. 1 an dem in Transportrichtung F hinteren Ende des Anlegers 5 eine die Versandstücke 4 in Transportrichtung F am hinteren Ende über der Transportebene 10 stützende, frei drehbare oder unabhängig angetriebene Abstützrolle 23 angeordnet, über deren reibungswirksame Umfangsoberfläche die Zustellung der Versandstücke 4 für das Vereinzeln unterstützt wird. Diese Abstützrolle 23 kann durch eine mit grösserem Durchmesser ausgetauscht und ihre Lage, angepasst an die Transportlänge der Versandstücke 4 in Transportrichtung F im Gehäuse 13 der Einrichtung 1 verstellt/eingestellt werden, sodass die in Transportrichtung F betrachtet hinteren Ende der im Anleger 5 gestapelten Versandstücke 4 am Umfang der Abstützrolle 23, hinter deren senkrecht durch die Achse verlaufenden Ebene 26 über der Transportebene 10 angehoben abgestützt sind.

Vor der in Transportrichtung F ersten Transportrolle 11 ist im Gehäuse/Gestell 13 der Einrichtung 1 ein um eine quer gerichtete Achse schwenkbares Betätigungsorgan 24 gelagert. Dieses in der Betriebslage der Einrichtung 1 und mit unterbrochener Linienführung in der Ausserbetriebsstellung dargestellte mechanische Betätigungselement 24 setzt den Betrieb der Einrichtung 1 resp. der Frankiermaschine in Gang, sobald ein Versandstück 4 auf dem Betätigungselement 24 zum Aufliegen kommt bzw. ein Versandstück 4 auf einer Stützrolle/n 22 und den Transportrollen 11 resp. 12 bzw. in der Transportebene 10 aufliegt. Ausgelöst wird der Betrieb der Einrichtung 1 mittels Lichtschranke 25, der das Betätigungselement 24 zugeordnet ist.

## Patentansprüche

1. Einrichtung (1) zum Frankieren von einzeln oder an der Unterseite (3) eines angelegten Stapels (2) entnommenen, flachen, in Transportrichtung (F) an einer Seitenkante geführten Versandstücken (4), wie Briefumschläge, Versandtaschen, Karten, Druckprodukte, Hüllen, Etiketten oder dgl., bestehend aus einer von einem Anleger (5) für einzeln angelegte oder übereinander gestapelt angelegte Versandstücke (4) und einer Vereinzelungsvorrichtung (6) sowie einer in Transportrichtung (F) der Versandstücke (4) förderwirksam anschliessenden, zum Frankieren/Bedrucken der vereinzelten Versandstücke (4) nachgeschalteten Verarbeitungsstrecke (8) einer Frankiermaschine, wobei die Verarbeitungsstrecke (8) im Transportbereich (9) zwischen Anleger (5) und der diesem zugeordneten Vereinzelungsvorrichtung (6) durch mehrere, eine horizontale Transportebene (10) zur Aufnahme eines resp. des jeweils untersten Versandstücks (4) eines Stapels (2) bildende, angetriebene Transportrollen (11, 12) besteht, **dadurch gekennzeichnet, dass** die Einrichtung (1) eine Abstützrolle (23) aufweist, die so eingestellt werden kann, dass die in Transportrichtung (F) betrachtet hinteren Enden der angelegten Versandstücke (4) am Umfang der Abstützrolle (23), hinter deren senkrecht durch die Achse verlaufenden Ebene (26) über der Transportebene (10) angehoben abgestützt sind.

2. Einrichtung nach Anspruch 1, **dadurch gekennzeichnet, dass** die vorzugsweise aus einzelnen beabstandeten Rollen gebildete Abstützrolle (23) um eine quer zur Transportrichtung (F) der Versandstücke (4) angeordnete Achse frei drehbar oder förderwirksam angetrieben im Gestell (5) gelagert ist.

3. Einrichtung nach Anspruch 1 und/oder 2, **dadurch gekennzeichnet, dass** die Abstützrolle (23) in Transportrichtung (F) betrachtet verstellbar/ verschiebbar und feststellbar im Gestell (13) angeordnet ist.

4. Einrichtung nach einem der Ansprüche 1 bis 3, **dadurch gekennzeichnet, dass** das in Transportrichtung (F) der Versandstücke (4) vordere Ende des Anlegers (5) durch eine vorzugsweise nach hinten geneigte Führungs-/Anlegerwand (20) ausgebildet ist, deren vorgelagertes unteres Ende mit der Transportebene (10) eine sich wenigstens teilweise über die Breite der Transportebene (10) erstreckende Durchtrittsöffnung (21) zur Entnahme der Versandstücke (4) bildet.

5. Einrichtung nach Anspruche 4, **dadurch gekennzeichnet, dass** die Führungs-/Anlegerwand (20) zur Änderung der Durchtrittsöffnung (21) höhenverstellbar/einstellbar ausgebildet ist.

6. Einrichtung nach einem der Ansprüche 1 bis 5, **dadurch gekennzeichnet, dass** der Antrieb der die Transportebene (10) bildenden Transportrollen (11, 12) durch das jeweils unterste Versandstück (4) eines Stapels (2) resp. ein einzelnes Versandstück (4) auf einem in der Transportebene (10) angeordneten Betätigungselement (24) aufliegenden Versandstück (4) ausgelöst wird.

7. Einrichtung nach einem der Ansprüche 1 bis 6, **dadurch gekennzeichnet, dass** der in Transportrichtung(F) betrachtet ersten angetriebenen Transportrolle (11) eine die Transportebene (10) unterhalb der angelegten Versandstücke (4) verlängernde, frei drehbare Stützrolle (22) vorgelagert ist.

## Claims

1. Apparatus (1) for franking flat items of mail (4) removed individually or at the underside (3) of a supplied stack (2) and guided in a transport direction (F) at one side edge, such as envelopes, mailers, cards, printed products, sleeves, labels or the like, composed of a from a feeder (5) for items of mail (4) that are individually supplied or stacked above one another and a separating device (6), and a downstream processing line (8) of a franking machine, following in a conveying manner in the transport direction (F) of the items of mail (4), for franking/printing the separated items of mail (4), wherein the processing line (8) in the transport region (9) between feeder (5) and the separating device (6) assigned to the latter is composed of a plurality of driven transport rollers (11, 12) which form a horizontal transport plane (10) for receiving an item of mail (4) or the respective lowest item of mail (4) from a stack (2), **characterized in that** the apparatus (1) has a support roller (23) which can be adjusted such that the rear ends of the supplied items of mail (4), as viewed in the transport direction (F), after the plane (26) of the latter running perpendicularly through the axis, are supported on the circumference of the support roller (23) so as to be raised above the transport plane (10) .

2. Apparatus according to Claim 1, **characterized in that** the support roller (23), preferably formed from individually spaced rollers, is mounted in the frame (5) so as to be freely rotatable about an axis disposed transversely with respect to the transport direction (F) of the items of mail (4) or driven in a conveying manner.

3. Apparatus according to Claim 1 and/or 2, **characterized in that** the support roller (23), as viewed in the transport direction (F), is disposed so as to be adjustable/displaceable and fixable in the frame (13).

4. Apparatus according to one of Claims 1 to 3, **characterized in that** the front end of the feeder (5) in the transport direction (F) of the items of mail (4) is formed by a guide/feeder wall (20) which is preferably inclined rearward, the upstream lower end of the latter, conjointly with the transport plane (10), forming a passage opening (21) that for the removal of the items of mail (4) extends at least partly over the width of the transport plane (10).

5. Apparatus according to Claim 4, **characterized in that** the guide/feeder wall (20) for varying the passage opening (21) is configured to be vertically adjustable/adjustable.

6. Apparatus according to one of Claims 1 to 5, **characterized in that** the drive of the transport rollers (11, 12) forming the transport plane (10) is triggered by the respective lowest item of mail (4) from a stack (2) or an individual item of mail (4) item of mail (4) resting on an actuating element (24) disposed in the transport plane (10).

7. Apparatus according to one of Claims 1 to 6, **characterized in that**, as viewed in the transport direction (F), a freely rotatable support roller (22) lengthening the transport plane (10) underneath the supplied items of mail (4) is mounted upstream of the first driven transport roller (11).

## Revendications

1. Dispositif (1) pour l'affranchissement de colis plats (4), tels que des enveloppes, des pochettes d'expédition, des cartes, des produits imprimés, des housses, des étiquettes ou similaires, acheminés dans une direction de transport (F) sur un bord latéral, prélevés individuellement ou sur le côté inférieur (3) d'une pile déposée (2), constitué par un par un preneur (5) pour des colis (4) déposés individuellement ou déposés en pile les uns sur les autres et par un dispositif de séparation (6), ainsi que par une section de traitement (8) d'une machine d'affranchissement, consécutive de manière active pour l'acheminement dans la direction de transport (F) des colis (4), située en aval pour l'affranchissement/l'impression des colis séparés (4), la section de traitement (8) étant constituée, dans la zone de transport (9) entre le preneur (5) et le dispositif de séparation (6) associé à celui-ci, par plusieurs rouleaux de transport entraînés (11, 12), formant un plan de transport horizontal (10) pour recevoir un ou respectivement le colis (4) le plus bas d'une pile (2), **caractérisé en ce que** le dispositif (1) présente un rouleau d'appui (23), qui peut être ajusté de telle sorte que les extrémités arrière des colis déposés (4), telles que vues dans la direction de transport (F), s'appuient sur la périphérie du rouleau d'appui (23), derrière son plan (26) s'étendant perpendiculairement à travers l'axe, de manière surélevée au-dessus du plan de transport (10).

2. Dispositif selon la revendication 1, **caractérisé en ce que** le rouleau d'appui (23), formé de préférence par des rouleaux individuels espacés, est monté dans le châssis (5) de manière à pouvoir tourner librement ou à être entraîné de manière active pour l'acheminement autour d'un axe agencé transversalement à la direction de transport (F) des colis (4).

3. Dispositif selon la revendication 1 et/ou 2, **caractérisé en ce que** le rouleau d'appui (23) est agencé dans le châssis (13) de manière à pouvoir être réglé/coulissé et fixé, tel que vu dans la direction de transport (F).

4. Dispositif selon l'une quelconque des revendications 1 à 3, **caractérisé en ce que** l'extrémité avant du preneur (5) dans la direction de transport (F) des colis (4) est formée par une paroi de guidage/de preneur (20) de préférence inclinée vers l'arrière, dont l'extrémité inférieure située en amont forme avec le plan de transport (10) une ouverture de passage (21) s'étendant au moins partiellement sur la largeur du plan de transport (10) pour le prélèvement des colis (4).

5. Dispositif selon la revendication 4, **caractérisé en ce que** la paroi de guidage/de preneur (20) est configurée pour être réglable/ajustable en hauteur pour modifier l'ouverture de passage (21).

6. Dispositif selon l'une quelconque des revendications 1 à 5, **caractérisé en ce que** l'entraînement des rouleaux de transport (11, 12) formant le plan de transport (10) est déclenché par le colis (4) le plus bas d'une pile (2) ou par un colis individuel (4) colis (4) reposant sur un élément d'actionnement (24) agencé dans le plan de transport (10).

7. Dispositif selon l'une quelconque des revendications 1 à 6, **caractérisé en ce que** le premier rouleau de transport entraîné (11), tel que vu dans la direction de transport (F), est précédé d'un rouleau de support (22) pouvant tourner librement, prolongeant le plan de transport (10) sous les colis déposés (4).
